# EUROPÄISCHE PATENTSCHRIFT

(11) **EP 0 633 374 B1**
(45) Veröffentlichungstag und Bekanntmachung des Hinweises auf die Patenterteilung: **18.08.1999**
(21) Anmeldenummer: 94890114.5
(22) Anmeldetag: 05.07.1994
(51) Int. Cl.: E05B 35/00, E05B 27/00, E05B 19/00

(54) **Flachschlüssel und bzw. oder Schliesszylinder**
Flat key and/or cylinder lock
Clef plate et/ou serrure à barillet

(30) Priorität: 07.07.1993 AT 133593
(43) Veröffentlichungstag der Anmeldung: 11.01.1995
(73) Patentinhaber: Kaba Gege GmbH, 3130 Herzogenburg (AT)
(72) Erfinder: Katschinka, Werner, Dipl.-Ing., A-1180 Wien (AT); Luef, Heinz, A-3133 Traismauer (AT)
(74) Vertreter: Müllner, Erwin, Dr.

(56) Entgegenhaltungen:
- WO-A-93/12314
- AT-B- 362 254
- AT-B- 380 513
- DE-A- 3 005 481
- DE-A- 3 603 687
- DE-C- 361 419
- DE-U- 9 115 223

## Beschreibung

Die Erfindung betrifft einen Flachschlüssel und eine Schließzylinder mit einem in einem Gehäuse drehbaren Zylinderkern, der von einem Schlüsselkanal durchsetzt ist, in den ein im Zylinderkern drehbar gelagerter Körper hineinragt und zur Übertragung einer Drehbewegung beim Einschieben und Abziehen des Flachschlüssels in den oder aus dem Schlüsselkanal in den Flachschlüssel eingreift, wobei der drehbar gelagerte Körper mit einer Drehachse fest verbunden und die Drehachse in ihrer axialen Richtung verschiebbar ist und mindestens an einem Ende über den Zylinderkern hinaus in eine Ausnehmung des Gehäuses einschiebbar ist und wobei der Flachschlüssel Übertragungsmittel zur Übertragung einer axialen Bewegung, insbesondere Hubbewegung, auf den drehbar gelagerten Körper und an dessen Drehachse aufweist.

Bei einer aus der AT-B-380 513 bekannten Ausführung greift ein zylinderkernseitiges Drehkreuz in eine Bohrungsreihe eines Schlüssels in der Art der Kinematik einer Zahnstangen-Ritzelverbindung ein. Es muß der Lochabstand auf die Geometrie des Drehkreuzes abgestimmt sein und beide müssen in gleicher Höhe liegen, damit ein Schlüssel zur Gänze in einen Schlüsselkanal eingeschoben werden kann. Wird ein Plättchen anstelle eines Schlüssels zum Zwecke der Manipulation eingeschoben, dann wird der Schlüsselkanal durch den in den Schlüsselkanal hineindrehenden und gegen das Plättchen stoßenden Arm des Drehkreuzes blockiert. Dies führt zu einer weiteren Erschwernis des Abtastens.

Aus der WO-A-93/12314 sind Schließzylinder und Flachschlüssel bekannt, wobei letztere auf mindestens einer Flachseite über eine von der Schlüsselspitze bis etwa zur Reide längs einer abgestuften Linie laufende Nut verfügen. Diese Nut, die funktionell etwa der Schlüsselzahnung entspricht, ordnet die Kern- und Gehäusestifte eines Schließzylinders so ein, daß der Zylinderkern im Zylindergehäuse gedreht werden kann. Dazu greifen Kernstifte mit einem Ringflansch in die Nut des Flachschlüssels ein und werden beim Einschieben des richtigen Schlüssels in die Freigabestellung angehoben. Die bei der Positionierung der Stifte allenfalls auftretende unkontrollierte Drehung der Stifte hat keinen Einfluß auf den eigentlichen Entriegelungsvorgang.

Die Erfindung zielt darauf ab, einem in den Schlüsselkanal hineindrehenden und mit dem Schlüssel zusammenwirkenden Körper, eine Ausschlußfunktion für einen falschen Schlüssel und eine Sperrfunktion zwischen Zylinderkern und Zylindergehäuse zuzuordnen.

Dies wird mit einem Flachschlüssel und bei einem Schließzylinder der eingangs beschriebenen Art dadurch erreicht, daß der drehbar gelagerte Körper im Zylinderkern als Zahnrad oder Drehkreuz ausgebildet ist, daß als Übertragungsmittel im Flachschlüssel eine längs einer schräg zur Schlüsselachse laufenden Lochspur angeordnete Lochreihe mit Löchern, die den Querschnitt des Flachschlüssels durchsetzen, oder eine Lochreihe mit mindestens zwei in unterschiedlicher Höhe, bezogen auf die Schlüssellängsachse, den Flachschlüssel durchsetzenden Löchern oder mindestens ein solches Loch mit ansteigender Steuerfläche oder Steuerkante vorgesehen sind und daß im Eingriffsbereich zwischen jedem Loch und jedem Zahn oder Arm eines Zahnrades oder Drehkreuzes eine Schrägfläche entweder lochseitig oder zahnrad- oder drehkreuzseitig zur axialen Lageveränderung des Zahnrades oder Drehkreuzes angeordnet ist. Speziell ausgebildet ist ein Flachschlüssel für einen Schließzylinder mit einem in einem Gehäuse drehbaren Zylinderkern, der von einem Schlüsselkanal durchsetzt ist, in den ein im Zylinderkern drehbar gelagerter Körper hineinragt und zur Übertragung einer Drehbewegung beim Einschieben und Abziehen des Flachschlüssels in dem oder aus dem Schlüsselkanal in den Flachschlüssel eingreift, wobei der drehbar gelagerte Körper mit einer Drehachse fest verbunden und die Drehachse in ihrer axialen Richtung verschiebbar ist und mindestens an einem Ende über den Zylinderkern hinaus in eine Ausnehmung des Gehäuses einschiebbar ist, und der drehbar gelagerte Körper als Zahnrad oder Drehkreuz ausgebildet ist, wobei der Flachschlüssel Übertragungsmittel zur Übertragung einer axialen Bewegung, insbesondere Hubbewegung, auf das Zahnrad oder Drehkreuz aufweist und die Übertragungsmittel im Flachschlüssel als eine längs einer schräg zur Schlüsselachse laufenden Lochspur angeordnete Lochreihe mit Löchern, die den Querschnitt des Flachschlüssels durchsetzen oder eine Lochreihe mit mindestens zwei in unterschiedlicher Höhe, bezogen auf die Schlüssellängsachse, den Flachschlüssel durchsetzenden Löchern oder mindestens ein solches Loch mit ansteigender Steuerfläche oder Steuerkante ausgebildet sind und im Eingriffsbereich zwischen jedem Loch und jedem Zahn oder Arm eines Zahnrades oder Drehkreuzes eine Schrägfläche lochseitig zur axialen Lageveränderung des Zahnrades oder Drehkreuzes angeordnet ist. Das Zahnrad oder Drehkreuz wird durch formschlüssiges Abrollen entlang der Flachseite eines Schlüssels durch Eingreifen bzw. Durchgreifen in bzw. durch den Schlüssel nicht nur verdreht, sondern auch in seiner Höhenlage verändert. Die fest mit dem Zahnrad oder Drehkreuz verbundene Drehachse dreht sich während des Einschiebens eines Schlüssels in den Schlüsselkanal um ihre Achse und wandert gleichzeitig nach oben oder nach unten. Sie taucht in ihrer Ausgangsposition in eine Ausnehmung des Gehäuses ein und blokkiert so die Drehung des Kernes. Die aufsteigende Spur (Lochspur) auf dem Schlüssel hebt die Drehachse aus der Ausnehmung heraus, sodaß die Drehung des Kernes im Gehäuse freigestellt ist. Dieses Anheben oder Absenken gegen Federkraft erfolgt bei aufsteigend oder abfallend orientierter Lochreihe kontinuierlich. Es genügt aber in vielen Fällen, wenn die Lochreihe z.B. horizontal verläuft und lediglich das beim Einschieben zuletzt wirksame Loch den drehbar gelagerten Körper, insbesondere das Drehkreuz, sei es vier-, fünf- oder sechsarmig, anhebt.

Nach einem Ausführungsbeispiel liegt die Drehachse in einer Bohrung, die einer Sehne des Kreisquerschnittes des Zylinderkernes folgt. Die Länge der Drehachse entspricht der Länge der Sehne. Die Drehachse ist durch das mit dem Schlüssel in Eingriff stehende Zahnrad oder Drehkreuz aus einer den Zylinderkern überragenden Sperrstellung in eine Stellung schiebbar, in der die Drehachse zur Gänze innerhalb der einhüllenden Fläche des Zylinderkernes liegt. Steigt das Zahnrad oder das Drehkreuz durch die schlüsselseitige Lochspur zu hoch auf, dann taucht die Drehachse in eine weitere Ausnehmung am gegenüberliegenden Ende. Die Bohrung im Zylinderkern ist also an beiden Enden in das Gehäuse hinein verlängert. Die Freigabe der Drehung des Kernes erfolgt dann nur in einer einzigen Höhenposition des Zahnrades oder Drehkreuzes. Diese Wirkung kann auch durch einen gehäuseseitig federbelasteten, an die aufsteigende Drehachse nachrückenden Gehäusestift erreicht werden.

Die Drehachse des Zahnrades oder Drehkreuzes kann in Richtung auf eine Sperrstellung federbelastet sein. Gegen die Federkraft wirkt der schräge Verlauf der Lochspur. Beim Einschieben des Schlüssels in den Schlüsselkanal erfolgt die axiale Lageveränderung des Zahnrades oder Drehkreuzes gegen die Kraft der Feder. Bei vorgegebener Einbaulage kann die Feder entfallen, weil die Schwerkraft die Sperrposition bzw. Ausgangslage bestimmt.

Um ein Anheben des Zahnrades oder Drehkreuzes zu erreichen, ist eine besondere Ausführungsform dadurch gekennzeichnet, daß die Lochspur eine Lochreihe mit - im Schlüsselquerschnitt gesehen - schrägliegenden Bohrungen umfaßt, die beim Eingriff des Zahnrades oder Drehkreuzes dieses aus seiner Grundstellung anheben bzw. absenken. Im Zuge des Hineindrehens des Zahnrades oder Drehkreuzes in den Schlüssel gleiten die Zähne oder Arme auf die - im Schlüsselquerschnitt gesehen - schrägliegenden Lochinnenflächen auf. Das Zahnrad oder Drehkreuz wird in seiner axialen Höhenlage verändert, beispielsweise wandert das vier-, fünf- oder sechsarmige Drehkreuz bei Einschieben des Schlüssels in den Schlüsselkanal durch Aufgleiten auf die Schrägflächen während des Eingriffes bzw. Eintauchens der Arme des Drehkreuzes in die Schlüsselausnehmungen nach oben, bis eine Endlage erreicht ist. Es kann aber auch eine aufsteigend oder abfallend angeordnete Bohrungsreihe im Schlüssel vorgesehen sein.

Es ist zweckmäßig, wenn mindestens ein den Querschnitt zwischen Schlüsselrücken und Schlüsselbart durchsetzendes Loch im Längsschnitt etwa die Form eines rechtwinkeligen Dreieckes aufweist, dessen Hypotenuse als Steuerkante in Richtung zur Schlüsselspitze hin abfallend orientiert ist und dessen Katheten parallel zur Einschubrichtung des Schlüssels bzw. rechtwinkelig dazu jeweils zwischen Hypotenuse und Schlüsselrücken verlaufen, sodaß ein Arm des Drehkreuzes beim Herausdrehen aus dem Loch und bei Schrägstellung längs der Hypotenuse hochgleitet und das Drehkreuz anhebt. Beim Einschieben des Schlüssels gelangt ein vorerst in Eingriff mit dem Loch befindlicher Arm des Drehkreuzes allmählich außer Eingriff; dabei stellt sich der Arm von einer senkrechten Position zum Schlüssel ausgehend immer schräger, bis er aus dem Loch austaucht. Während der Schrägstellung gleitet die hintere Kante des Armes längs der Hypotenuse des etwa dreieckförmigen Loches hinauf - der Arm und damit das Drehkreuz wird infolge der Kinematik angehoben. Der nächste Arm greift bereits in ein Loch, bevor der vorhergehende Arm noch außer Eingriff kommt. Dies gilt für alle Ausführungsformen. Wesentlicher bei der Ausbildung des Loches ist die ansteigende Sohle (Hypotenuse) sowie zur Abstützung des Armes eine vertikale Kante (Kathete). Der Abschluß des Loches nach oben zum Schlüsselrücken hin ist beliebig. Das Drehkreuz kann mit in Drehrichtung abgewinkelten Armen ausgebildet sein.

Bei einer Ausführungsform der Erfindung weist das Zahnrad oder das Drehkreuz radial Vorspringende Zähne oder Arme auf, die im Angriffsbereich an den Flachschlüssel bzw. im Bereich ihres Eingriffes in den Flachschlüssel Abschrägungen tragen. Für die Kinematik ist es zweckmäßig, wenn die Schrägflächen zahnrad- oder drehkreuzseitig als Abschrägungen in Form von Kegel- oder Pyramidenflächenstücken ausgebildet sind, wobei die Achse des Kegels oder der Pyramide mit der Drehachse des Zahnrades oder Drehkreuzes zusammenfällt.

Ausführungsbeispiele des Erfindungsgegenstandes sind in den Zeichnungen dargestellt. Fig. 1 zeigt einen Querschnitt durch einen Schließzylinder mit dem erfindungsgemäßen drehbar gelagerten Körper in sperrender Ausgangslage, Fig. 2 bei eingeschobenem Schlüssel in Freigabestellung, Fig. 3 einen Längsschnitt nach der Linie III-III in Fig. 1 mit einem Schlüssel während des Einschiebens in den Schlüsselkanal, Fig. 4 einen Flachschlüssel in Seitenansicht mit drei alternativen Ausführungsformen von Löchern bzw. Lochanordnungen, Fig. 5 einen Querschnitt gemäß Linie V-V in Fig. 4, Fig. 6 eine Prinzipdarstellung der Flachseite eines Schlüsselbartes mit Lochspuren, die zur Variationsmöglichkeit unterschiedliche geneigt sind und daher unterschiedlichen Hub bewirken, Fig. 7 als Detail das Zusammenwirken eines drehbar gelagerten Körpers mit dem Schlüssel im Querschnitt, Fig. 8 die Ansicht zu Fig. 7 von oben, wobei ein Arm abgewinkelt dargestellt ist und Fig. 9a eine besondere Lochform sowie Fig. 9b das Anheben eines Armes im Loch nach Fig. 9a im Querschnitt.

In einem Zylindergehäuse 1 ist ein Zylinderkern 2 mit Schlüsselkanal 3 drehbar gelagert. Die strichpunktierte Linie 4 deutet die üblichen Kern- und Gehäusestifte an, die mit der Zahnung eines Flachschlüssels 5 zusammenarbeiten. In einer Ausnehmung 6 im Zylinderkern 2 ist seitlich neben dem Schlüsselkanal 3 ein drehbar gelagerter Körper, der in den Schlüsselkanal 3 eingreift - hier als Drehkreuz 7 dargestellt - vorgesehen. Das Drehkreuz 7 mit vier oder mehr Armen, arbeitet mit einer Lochspur 8 (Fig. 4) in einem Flachschlüssel 5 zusammen. Beim Einschieben des Schlüssels greifen die Arme des Drehkreuzes 7 nacheinander in die Bohrungen 9 (Ausnehmungen), sodaß sich das Drehkreuz 7 wie ein Ritzel entlang einer Zahnstange dreht.

Wie Fig. 1 und 2 zeigen, ist das Drehkreuz 7 auf einer Drehachse 10 drehfest angeordnet, die in einer Bohrung 11 im Zylinderkern 2 drehbar und axial verschiebbar gelagert ist. Zur besseren Übersicht sind Drehachse 10 und Drehkreuz 7 in den Fig. 1 und 2 lediglich durch einfache Linien angedeutet. Die Ausnehmung 6 erlaubt die Höhenverschiebung des Drehkreuzes.

Die Drehachse 10 wirkt als Sperrstift und greift in der Ausgangslage (Fig. 1), aus dem Zylinderkern 2 vortretend, unter Einwirkung der Schwerkraft oder einer Feder (nicht dargestellt) in eine Nut oder Bohrung 12 des Zylindergehäuses ein.

Die schräg zur Schlüssellängsachse (z.B. ansteigend) verlaufende Lochspur 8 bewirkt infolge der im Schlüsselquerschnitt (Fig. 5, Fig. 2) schräg geführten Bohrungen 9 das mit der Verdrehung des Drehkreuzes 7 gleichzeitige Anheben desselben. Der Hub H entspricht dem Höhenabstand der ersten wirksamen Bohrung 9 von der letzten wirksamen Bohrung 9 im Schlüssel 5 (Fig. 4). Der Hub kann durch Veränderung der Neigung der Lochspur 8, 8', 8" verändert werden. Die Lochspur 8"' kann auch nach unten gerichtet sein, wenn das Drehkreuz 7 in seiner Ausnehmung 6 in oberster Position durch Federkraft gehalten wird und beim Einschieben des Drehkreuz 7 der Lochspur 8"' folgend, unter Zusammendrücken der genannten Feder nach unten läuft. Die Bohrung 13 hat dann entsprechend der Bohrung 12 Sperrfunktion für die Drehachse 10.

In Fig. 2 durchsetzt die Bohrung 11 den Zylinderkern 2 im Querschnitt längs einer Sehne. Es entspricht die Länge der Drehachse 10 der Länge dieser Sehne. Dadurch ergibt sich nur eine einzige Freigabestellung, wie sie in Fig. 2 dargestellt ist, in der die Drehachse mit ihren beiden Enden den Zylinderkernmantel gerade noch nicht überragt. Stimmt etwa der vom Schlüssel 5 übertragene Hub H nicht, dann taucht die Drehachse entweder noch nicht aus der Bohrung 12 aus oder bereits in die Bohrung 13 ein. Diese Wirkung könnte auch durch einen in einer Verlängerung der Bohrung 12 liegenden gefederten Gehäusestift erreicht werden, der an der Drehachse 10 stirnseitig anliegt. Die Freigabe erfolgt nur dann, wenn die Berührungsfläche zwischen Gehäusestift und Drehachse 10 genau in der Mantelfläche des Zylinderkernes 2 liegt. Die Feder eines solchen Gehäusestiftes bewirkt als Ausgangslage die Positionierung des Drehkernes 7 ganz oben in der Ausnehmung 6, sodaß zum Hinunterdrücken der Drehachse 10 und des Gehäusestiftes eine Lochspur 8"' zweckmäßig ist.

Wie in Fig. 2 und 5 darstellt, kann die Veränderung der Höhenlage des Drehkreuzes 7 über die schlägliegenden Bohrungen und die ansteigende oder abfallende Lochspur 8, 8', 8", 8"' erreicht werden. Es kann aber auch das Drehkreuz 7 stirnseitig an den Armen mit Abschrägungen 14 ausgebildet sein, wobei sich das Drehkreuz längs der Abschrägungen hochhebt, wenn sich die Arme desselben nacheinander in die Bohrungen 9 der Lochspur 8 hineindrehen (Fig. 7 und 8).

Anstelle der durchgehenden Bohrungen 9 können Ausnehmungen oder Zähne seitlich an der Flanke des Flachschlüssels 5 vorgesehen sein.

In Fig. 4 sind als Alternative zu den Löchern 9 der Lochspur 8 ferner Löcher 9' dargestellt, von welchen das letzte etwas höher liegt als die anderen. Für die Funktion genügt es bereits, wenn nur ein Loch einen Höhenabstand (H) aufweist, oder wenn dessen bartseitige Bodenfläche schräggestellt ist, sodaß das Drehkreuz 7 angehoben wird.

Ferner sind in Fig. 4 noch Löcher 9" als Alternative zu den bisher beschriebenen Löchern 9, 9' dargestellt, die etwa Dreieckform aufweisen. Die Hypotenuse 15 (Fig. 9a) ist vom Schlüsselbart 16 zum Schlüsselrücken 17' schräg gegen die Schlüsselreide 18 hin ansteigend ausgebildet, während die eine Kathete 19 senkrecht verläuft und die andere Kathete 20 etwa waagrecht ausgerichtet ist. Ein Arm 20 eines z.B. fünfarmigen Drehkreuzes 7, hat im Querschnitt Rechteckform. Er liegt beim Eingreifen in das Dreieckloch 9" am Grund des Loches, wie in Fig. 9a dargestellt; wird der Schlüssel weiter eingeschoben, dann stellt sich der Arm 20 schräg (siehe strichlierte Linie in Fig. 9b) und gleitet längs der aufsteigenden Kante bzw. Fläche der Hypotenuse nach oben, da sich der Arm stirnseitig an der Kathete 19 abstützt. Bei zunehmender Schrägstellung wandert der Arm 20 und damit das Drehkreuz 7 weiter nach oben, bis der Arm 20 aus dem Loch austaucht. Dann aber greift der nächste Arm schon wieder in das nächste Loch ein. Eingriff und Austritt erfolgen überlappend. Der Arm 20 bzw. alle Arme des betreffenden Drehkreuzes können in Drehstellung abgewinkelt ausgebildet sein, wie dies in Fig. 8 für einen der Arme 20 beispielsweise dargestellt ist. Dadurch erfolgt der Eingriff annähernd rechtwinkelig und das Austauchen sehr schräg, sodaß sich eine besonders effektive Höhenverlagerung im Zusammenwirken mit einem Loch 9" oder einer entsprechenden Lochreihe ergibt.

Für die Funktion nach Fig. 9a, 9b ist die Schräge (Hypotenuse 15) wesentlich, sowie eine Abstützung (Kathete 19). Das Loch 9" muß nicht Dreieckform aufweisen, sondern kann über der Schrägen (15) auch z.B. eine halbkreisförmige Öffnung besitzen.

## Patentansprüche

1. Flachschlüssel (5) und Schließzylinder mit einem in einem Gehäuse (1) drehbaren Zylinderkern (2), der von einem Schlüsselkanal (3) durchsetzt ist, in den ein im Zylinderkern (2) drehbar gelagerter Körper hineinragt und zur Übertragung einer Drehbewegung beim Einschieben und Abziehen des Flachschlüssels (5) in den oder aus dem Schlüsselkanal (3) in den Flachschlüssel (5) eingreift, wobei der drehbar gelagerte Körper mit einer Drehachse (10) fest verbunden und die Drehachse (10) in ihrer axialen Richtung verschiebbar ist und mindestens an einem Ende über den Zylinderkern (2) hinaus in eine Ausnehmung (12, 13) des Gehäuses (1) einschiebbar ist und wobei der Flachschlüssel (5) Übertragungsmittel zur Übertragung einer axialen Bewegung, insbesondere Hubbewegung, auf den drehbar gelagerten Körper und an dessen Drehachse (10) aufweist, **dadurch gekennzeichnet**, daß der drehbar gelagerte Körper im Zylinderkern als Zahnrad oder Drehkreuz (7) ausgebildet ist, daß als Übertragungsmittel im Flachschlüssel (5) eine längs einer schräg zur Schlüsselachse laufenden Lochspur (8, 8', 8", 8"') angeordnete Lochreihe mit Löchern (9), die den Querschnitt des Flachschlüssels (5) durchsetzen, oder eine Lochreihe mit mindestens zwei in unterschiedlicher Höhe, bezogen auf die Schlüssellängsachse, den Flachschlüssel (5) durchsetzenden Löchern (9') oder mindestens ein solches Loch (9") mit ansteigender Steuerfläche oder Steuerkante (15) vorgesehen sind und daß im Eingriffsbereich zwischen jedem Loch (9, 9', 9") und jedem Zahn oder Arm eines Zahnrades oder Drehkreuzes (7) eine Schrägfläche entweder lochseitig oder zahnrad- oder drehkreuzseitig zur axialen Lageveränderung des Zahnrades oder Drehkreuzes (7) angeordnet ist.

2. Flachschlüssel (5) für einen Schließzylinder mit einem in einem Gehäuse (1) drehbaren Zylinderkern (2), der von einem Schlüsselkanal (3) durchsetzt ist, in den ein im Zylinderkern (2) drehbar gelagerter Körper hineinragt und zur Übertragung einer Drehbewegung beim Einschieben und Abziehen des Flachschlüssels in dem oder aus dem Schlüsselkanal (3) in den Flachschlüssel eingreift, wobei der drehbar gelagerte Körper mit einer Drehachse fest verbunden und die Drehachse in ihrer axialen Richtung verschiebbar ist und mindestens an einem Ende über den Zylinderkern (2) hinaus in eine Ausnehmung (12, 13) des Gehäuses (1) einschiebbar ist, und der drehbar gelagerte Körper als Zahnrad oder Drehkreuz (7) ausgebildet ist, wobei der Flachschlüssel Übertragungsmittel zur Übertragung einer axialen Bewegung, insbesondere Hubbewegung, auf das Zahnrad oder Drehkreuz (7) aufweist und die Übertragungsmittel im Flachschlüssel als eine längs einer schräg zur Schlüsselachse laufenden Lochspur (8, 8', 8", 8"') angeordnete Lochreihe mit Löchern (9), die den Querschnitt des Flachschlüssels durchsetzen oder eine Lochreihe mit mindestens zwei in unterschiedlicher Höhe, bezogen auf die Schlüssellängsachse, den Flachschlüssel durchsetzenden Löchern (9') oder mindestens ein solches Loch (9") mit ansteigender Steuerfläche oder Steuerkante (15) ausgebildet sind und im Eingriffsbereich zwischen jedem Loch (9, 9',9") und jedem Zahn oder Arm eines Zahnrades oder Drehkreuzes (7) eine Schrägfläche lochseitig zur axialen Lageveränderung des Zahnrades oder Drehkreuzes (7) angeordnet ist.

3. Flachschlüssel (5) nach Anspruch 2, **dadurch gekennzeichnet**, daß die Lochspur (8, 8', 8", 8"') eine Lochreihe mit im Schlüsselquerschnitt gesehenen schrägliegenden Bohrungen (9) umfaßt, die beim Eingriff des Zahnrades oder Drehkreuzes (7) dieses aus seiner Grundstellung anheben oder absenken.

4. Flachschlüssel (5) nach Anspruch 2, **dadurch gekennzeichnet**, daß die Lochreihe mindestens zwei den Flachschlüssel (5) in unterschiedlicher Höhe durchsetzende Löcher umfaßt.

5. Flachschlüssel (5) nach Anspruch 2, **dadurch gekennzeichnet**, daß mindestens ein den Querschnitt zwischen Schlüsselrücken und Schlüsselbart durchsetzendes Loch (9") im Längsschnitt etwa die Form eines rechtwinkeligen Dreiecks aufweist, dessen Hypotenuse als Steuerkante (15) in Richtung zur Schlüsselspitze hin abfallend orientiert ist und dessen Katheten (19, 10) parallel zur Einschubrichtung des Schlüssels (5) bzw. rechtwinkelig dazu jeweils zwischen Hypotenuse (15) und Schlüsselrücken (17) verlaufen, sodaß ein Arm (20) eines Drehkreuzes (7) beim Herausdrehen aus dem Loch (9") und bei Schrägstellung längs der Hypotenuse (15) hochgleitet und das Drehkreuz (7) anhebt.

6. Flachschlüssel und Schließzylinder nach Anspruch 1, **dadurch gekennzeichnet**, daß die Schrägflächen zahnrad- oder drehkreuzseitig als Abschrägungen (14) in Form von Kegel- oder Pyramidenflächenstücken ausgebildet sind, wobei die Achse des Kegels oder der Pyramide mit der Drehachse (10) des Zahnrades oder Drehkreuzes (7) zusammenfällt.

## Claims

1. Flat key (5) and lock cylinder with a cylinder core (2) that can be tumed in a casing (1), with a key duct (3) extending through the cylinder core (2), and with a body that is mounted for rotation in the cylinder core (2) extending into the cylinder core (2), which body engages the flat key (5) when it is inserted into or withdrawn from the key duct (3) in order to transmit a rotating movement, with the body that is mounted for rotation being firmly connected to a rotating axis (10) which can be moved in its axial direction as well as beyond the cylinder core (2), at least on one end, and inserted into a recess (12, 13) in the casing (1), and with the flat key (5) being provided with transmission means to convey an axial movement, especially a lifting movement, to the body that is mounted for rotation and its rotating axis (10), **characterized in that** the body that is mounted for rotation in the cylinder core is embodied as gearwheel or tumstile (7), in that, as a means of transmission, there is provided in the flat key (5) a row of apertures that is located along an aperture track (8, 8', 8", 8'") which extends at an angle to the key axis, with the apertures (9) penetrating through the cross-section of the flat key (5), or that there is provided a row of apertures with a minimum of two apertures (9') that penetrate the key at different heights, in relation to the longitudinal axis of the key, or that there is provided a minimum of one aperture (9"), having an inclined control surface or control edge (15), and in that, in the area of engagement, an inclined surface is provided on every gear of a gearwheel or arm of a turnstile (7), either on the side of the aperture or on the side of gearwheel or tumstile, in order to shift the position of the gearwheel of the tumstile (7) in the axial direction.

2. Flat key (5) and lock cylinder with a cylinder core (2) that can be tumed in a casing (1), with a key duct (3) extending through the cylinder core (2), and with a body that is mounted for rotation in the cylinder core (2) extending into the cylinder core (2), which body engages the flat key (5) when it is inserted into or withdrawn from the key duct (3) in order to transmit a rotating movement, with the body that is mounted for rotation being firmly connected to a rotating axis which can be moved in its axial direction as well as beyond the cylinder core (2), at least on one end, and inserted into a recess (12, 13) in the casing (1), and with the body that is mounted for rotation being embodied as gearwheel or turnstile (7), with the flat key (5) being provided with transmission means to convey an axial movement, especially a lifting movement, to the gearwheel or turnstile (7) and with the means of transmission in the flat key being embodied as a row of apertures that is located along an aperture track (8, 8', 8", 8"') which extends at an angle to the key axis, with the apertures (9) penetrating through the cross-section of the flat key (5), or as a row of apertures with a minimum of two apertures (9') that penetrate the key at different heights, in relation to the longitudinal axis of the key, or with a minimum of one aperture (9"), having an inclined control surface or control edge (15) and, in the area of engagement, with an inclined surface being provided on every gear of a gearwheel or arm of a turnstile (7), either on the side of the aperture or on the side of gearwheel or turnstile, in order to shift the position of the gearwheel of the turnstile (7) in the axial direction.

3. Flat key (5) according to Claim 2, **characterized in that** the aperture track (8, 8', 8", 8'") comprises a row of apertures with bores that extend at an angle, when seen in a cross-sectional view of the key, which row of apertures lifts or lowers the gearwheel or the tumstile (7) from its base position when the latter is engaged.

4. Flat key (5) according to Claim 2, **characterized in that** the row of apertures comprises a minimum of two apertures that penetrate the flat key (5) at different heights.

5. Flat key (5) according to Claim 2, **characterized in that** a minimum of one aperture (9") is provided which penetrates the cross-section between key shoulder and key bit and has approximately the shape of a rectangular triangle, the hypothenuse of which acts as a control edge (15) and is therefore oriented downwards in the direction of the key tip, and the catheti (19, 10) of which extend parallel to the inserting direction of the key (5) or at a right angle to it, always between the hypothenuse (15) and the key shoulder (17), so that one arm (20) of a tumstile (7) moves upwards and lifts the tumstile (7) when being rotated out of the aperture (9") and being in a slanting position along the hypothenuse (15).

6. Flat key and lock cylinder according to Claim 1, **characterized in that**, on the side of the gearwheel or turnstile, the inclined surfaces are embodied as chamfers (14) in the form of part of a conical or pyramidal surface, where the axis of the conus or pyramid coincides with the rotating axis (10) of the gearwheel or tumstile (7).

## Revendications

1. Clé plate (5) et cylindre avec un coeur de cylindre (2) pivotant dans un coffre (1), traversé par un canal de clé (3) dans lequel pénètre un corps logé de manière pivotante dans le coeur du cylindre (2) qui s'engrène dans la clé plate (5) pour la transmission d'un mouvement rotatif lors de l'introduction ou de l'extraction de la clé plate (5) dans le ou hors du canal de clé (3), le corps logé en position pivotante étant en liaison fixe avec un axe de rotation (10) et l'axe de rotation (10) étant déplaçable en sens axial et est enfichable au moins à une extrémité au-delà du coeur de cylindre (2) dans un creux (12, 13) du coffre (1), la clé plate (5) présentant des moyens de transmission pour transmettre un mouvement axial, en particulier un mouvement de levage, sur le corps logé de manière pivotante et sur son axe de rotation (10), **caractérisée en ce que** le corps logé de manière pivotante est constitué dans le coeur de cylindre comme roue dentée ou tourniquet (7), qu'est prévue comme moyen de transmission dans la clé plate (5) une rangée de trous avec perforations (9) disposée le long d'un alignement de trous (8, 8', 8", 8"') placé en position oblique par rapport à l'axe de la clé, qui traversent la section de la clé plate (5), ou bien une rangée de trous avec au moins deux trous (9') traversant la clé plate (5) à une hauteur différente par rapport à l'axe longitudinal de la clé, ou bien au moins un tel trou (9") avec rebord ou arête de commande ascendante (15), et que dans la zone d'engrenage entre chacun des trous (9, 9', 9") et chaque cran ou bras d'une roue dentée ou d'un tourniquet (7) est disposée une surface oblique soit du côté des trous ou du côté de la roue dentée ou du tourniquet pour le changement de position de la roue dentée ou du tourniquet (7).

2. Clé plate (5) pour un cylindre avec un coeur de cylindre (2) pivotant dans un coffre (1), traversé par un canal (3) dans lequel pénètre un corps logé de manière pivotante dans le coeur de cylindre (2) qui s'engrène dans la clé plate pour la transmission d'un mouvement rotatif lors de l'introduction ou de l'extraction de la clé plate dans le ou hors du canal de clé (3), ) le corps logé en position pivotante étant en liaison fixe avec un axe de rotation et l'axe de rotation étant déplaçable en sens axial et enfichable au moins à une extrémité au-delà du coeur de cylindre (2) dans un creux (12, 13) du coffre (1), et que le corps pivotant est constitué en roue dentée ou tourniquet (7), la clé plate présentant des moyens de transmission pour transmettre un mouvement axial, en particulier un mouvement de levage sur la roue dentée ou le tourniquet (7), et que les moyens de transmission dans la clé plate sont disposés en rangée de trous avec perforations (9) disposée le long d'un alignement de trous (8, 8', 8", 8"') placé en position oblique par rapport à l'axe de la clé, qui traversent la section de la clé plate, ou bien une rangée de trous avec au moins deux trous (9') traversant la clé plate à une hauteur différente par rapport à l'axe longitudinal de la clé, ou bien au moins un tel trou (9") avec rebord ou arête de commande ascendante (15), et que dans la zone d'engrenage entre chacun des trous (9, 9', 9") et chaque cran ou bras d'une roue dentée ou d'un tourniquet (7) est disposée une surface oblique du côté des trous pour le changement de position axial de la roue dentée ou du tourniquet (7).

3. Clé plate (5) selon la revendication 2, **caractérisée en ce que** l'alignement de trous (8, 8', 8", 8"') comprend une rangée de trous avec des alésages (9) disposés de façon oblique dans la perspective de la section de la clé, qui au moment de l'engrenage de la roue dentée ou du tourniquet (7) lèvent ou abaissent celle-ci ou celui-ci par rapport à sa position initiale.

4. Clé plate (5) selon la revendication 2, **caractérisée en ce que** la rangée de trous comprend au moins deux trous traversant la clé plate (5) à une hauteur différente.

5. Clé plate (5) selon la revendication 2, **caractérisée en ce que** au moins un trou (9") traversant la section entre le panneton et le dos de la clé présente en section longitudinale approximativement la forme d'un triangle équilatéral, dont l'hypoténuse est orientée comme rebord de commande (15) en position descendante vers la pointe de la clé, et dont les côtés (19, 10) sont disposés parallèlement au sens d'enfichage de la clé (5) resp. en angle droit entre l'hypoténuse (15) et dos de la clé (17) de sorte qu'un bras (20) d'un tourniquet (7) glisse vers le haut le long de l'hypoténuse (15) au moment de l'extraction pivotante du trou (9") et en position oblique et soulève le tourniquet (7).

6. Clé plate et cylindre selon la revendication 1, **caractérisés en ce que** les surfaces obliques sont formées du côté de la roue dentée ou du tourniquet comme des biseaux (14) en forme de portions de surfaces coniques ou pyramidales, l'axe du cône ou de la pyramide étant en superposition avec l'axe de rotation (10) de la roue dentée ou du tourniquet (7).
